# EUROPÄISCHE PATENTSCHRIFT

(11) **EP 0 367 211 B1**
(45) Veröffentlichungstag und Bekanntmachung des Hinweises auf die Patenterteilung: **30.12.1992**
(21) Anmeldenummer: 89120164.2
(22) Anmeldetag: 31.10.1989
(51) Int. Cl.: B65H 67/02, B65H 51/14

(54) **Einlauftisch zum Zuführen von Faserbändern zu einer textilverarbeitenden Maschinen und Verfahren dazu**
Feeding table and method for feeding fibre slivers to a textile-processing machine
Table d'alimentation et procédé pour amener des mèches à une machine de traitement de textile

(30) Priorität: 03.11.1988 CH 4088/88
(43) Veröffentlichungstag der Anmeldung: 09.05.1990
(73) Patentinhaber: MASCHINENFABRIK RIETER AG, CH-8406 Winterthur (CH)
(72) Erfinder: Meyer, Urs, Dr., CH-8172 Niederglatt ZH (CH); Gartenmann, Niklaus, CH-8400 Winterthur (CH); Fischer, Roland, CH-8037 Zürich (CH)
(74) Vertreter: Hiebsch, Gerhard F., Dipl.-Ing.

(56) Entgegenhaltungen:
- CH-A- 383 228
- DE-B- 2 230 644
- GB-A- 1 540 491

## Beschreibung

Die Erfindung betrifft einen Einlauftisch zum Zuführen von Faserbändern zu einer textilverarbeitenden Maschine, wobei die Faserbänder über Abzugseinrichtungen einer Transporteinrichtung aufgelegt werden und jedem Faserband ein Reserveband zugeordnet ist, das durch eine Abzugseinrichtung in einer Bereitschaftsstellung gehalten sowie vor dem Auslaufen des Faserbandes -- von einer Steuereinrichtung -- so zuschaltbar ist, dass der Anfang des Reserverbandes an das Ende des auslaufenden Faserbandes angesetzt wird. Zudem erfasst die Erfindung ein Verfahren dazu.

Aus der Praxis sind Vorrichtungen bekannt, bei denen die einzelnen Faserbänder aus Spinnkannen über oberhalb diesen angeordnete Walzenpaare abgezogen und über mehrere Stützrollen bzw. sonstige Führungshilfen einer nachfolgenden textilverarbeitenden Maschine -- beispielsweise einer Strecke -- zugeführt werden. Die Faserbänder werden dort zu einem Vlies zusammengefasst und mittels eines Walzenpaares dem Streckwerk zugeleitet.

Nachteilig bei solchen Vorrichtungen ist, dass die Faserbänder auf ihrem Zuführweg nur an einigen Stellen geführt werden, an den übrigen Stellen aber frei durchhängen. Dadurch entsteht die Gefahr, dass die Textilbänder zwischen den einzelnen Führungen reissen können. Beim Bruch bzw. Auslaufen eines Faserbandes muss nun die Strecke stillgesetzt und ein neues Faserband von Hand nachgeführt werden.

Aus der DE-B-22 30 644 ist eine die vorgenannten Nachteile teilweise behebende Vorrichtung bekannt, bei der das zu verarbeitende Faserband über Abzugsrollen aus der Spinnkanne gezogen und zum Weitertransport auf ein Förderband aufgegeben wird. Jeder sog. Arbeitskanne ist paarweise in Reihe eine sog. Reservekanne zugeordnet, deren Faserband als Reserveband über ein Abzugsrollenpaar aufgenommen und in Bereitstellung gehalten wird. Die Abzugsrollenpaare des Faserbandes und des Reservebandes sind - in Förderrichtung gesehn - hintereinander in einer Linie angeordnet. Beim Ausfall eines Faserbandes wird über eine Steuerung die Abzugseinrichtung des zugeordneten Reservebandes in Gang gesetzt. Dies gewährleistet die automatische Nachführung eines Reserverbandes beim Bruch oder Auslaufen eines Faserbandes.

Bei dieser Ausführung sind jedoch die Faser- bzw. Reservebänder mehreren starken Umlenkungen unterworfen, bevor sie auf dem Transportband geführt werden. Dadurch wird einerseits die Gefahr eines Bandbruches erhöht und andererseits ein hoher Staubanfall in Kauf genommen.

Ausserdem ist ein seitliches Abrutschen des Faser- bzw. Reserverbandes vom Transportband möglich, so dass es Probleme geben kann, wenn ein Reserveband nachgeführt bzw. neu angesetzt werden muss.

Angesichts dessen hat sich der Erfinder die Aufgabe gestellt, die vorhandenen Nachteile bekannter Vorrichtungen zu vermeiden und einen Einlauftisch bzw. ein Zuführverfahren vorzuschlagen, bei dem/denen die Förderung eines Faser- bzw. eines Reservebandes zu einer Transporteinrichtung ohne grosse Umlenkungen erfolgt, die eine vorgegebene Transportlage beibehält und zur gesteuerten Nachführung eines Reservebandes geeignet ist. Darüberhinaus soll der betriebssichere Einlauftisch in besonders einfacher Weise hergestellt und gewartet werden können.

Diese Aufgabe wird durch eine Vorrichtung gelöst, an deren Einlauftisch die Transporteinrichtung aus einzelnen, jedem Faserband und jedem Reserveband zugeordneten, mit den Abzugseinrichtungen versehenen Transportbändern besteht wobei jedes der Transportbänder über einen steuerbaren Antrieb antriebbar ist.

Zum einfachen Nachführen der Reservebänder sollen die Transportbänder für die Faserbänder und die Reservebänder parallel sowie paarweise zueinander angeordnet sein. Auch hat es sich als günstig erwiesen, diese paarweise zusammengefassten Transportbänder miteinander steuerungsmässig zu verbinden.

Durch die Verwendung einzelner Transportbänder ist es nun möglich, die Längen der Transportbänder so auszubilden, daß sie das notwendige Maß nicht übersteigen; man kann das einzelne Transportband oberhalb der zugeordneten Spinnkanne beginnen und bei einer gemeinsamen Abgabestelle enden lassen. Es werden gestaffelt angeordnete Bandanfänge über den in Reihen stehenden Spinnkannen angeboten.

Die zu bewegende Transportbandmasse wird auf ein notwendiges Minimum beschränkt, geringere Antriebsleistung und weniger Staubaufwirbelung sind bei Folge.

Der Vorschlag, die Umlenkrollen der Transportbänder am Einlauf durch das Zusammenwirken mit schwenkbaren Druckrollen als Abzugseinrichtung für die Faserbänder auszubilden, ergibt eine kompakte Anordnung, wobei die Faserbänder ohne große Umlenkung direkt auf dem Transportband für den Weitertransport geführt werden.

Als vorteilhaft hat sich die Anordnung von zwei Sensorreihen zur Erfassung des Bandendes bzw. des Bandanfanges erwiesen, was eine einwandfreie Steuerung der Zuführung von Faserbändern bzw. der automatischen Nachführung der Reservebänder ermöglicht.

Zum Zusammenführen des Bandanfanges eines Reservebandes und des Endes eines auslaufenden Faserbandes sind erfindungsgemäss im Anschluß an die Abgabestelle der Transportbänder leitende Führungsmittel vorgesehen, vor allem Leiteinrichtungen eines Einlauftrichters.

Das Antreiben der Transportbänder über Kupplungen, die koaxial auf einer gemeinsamen Antriebswelle sitzen, ergibt bei einem Ausführungsbeispiel einen kompakten und einfachen Antrieb. Im übrigen ist es zum exakten Positionieren der Faserbänder vorteilhaft, den einzelnen Kupplungen Bremseinrichtungen zuzuordnen.

Von besonderer und selbständig unter Schutz gestellter Bedeutung ist die erfindungsgemässe Konzeption, die vereinzelten Transportbänder jeweils auf einem gesonderten Gestellteil oder Träger unterzubringen; das Gestell des Einlauftisches soll aus Modulen den jeweiligen Erfordernissen entsprechend zusammengesetzt werden können.

Dazu hat es sich als vorteilhaft erwiesen, dass der einzelne Träger an einem Ende eine Antriebswalze sowie am anderen Ende eine Umlenkrolle aufweist, wobei bevorzugt letztere -- aber auch die Antriebswalze -- als Spannrolle für das Transportband am Träger axial bewegbar sein kann.

Der Träger ist in vorteilhafter Weise aus einem Rohrprofil hergestellt, dem ein U-Profil aufgesetzt sein kann; in dessen Profilraum lagert das Obertrum des Transportbandes und ist darin geschützt bewegbar.

Für das andere Trum des Transportbandes ist unterhalb des Rohrprofils ein Rohr- oder Rinnenansatz vorgesehen, und in diesem wenigstens eine Stützrolle, um einen Durchhang zu unterbinden. Die Stützrolle kann auch ausserhalb des Rinneneinsatzes in einem den Träger haltenden Querträger vorhanden sein; mehrere parallele Träger werden von zumindest einem gemeinsamen Querträger als Teil des Gestells des Einlauftisches erfasst, so dass dieses Gestell mit nur wenigen Einzelteilen auskommt.

Von besonderer Bedeutung ist, dass der Träger aus axialen Trägerabschnitten zusammengesetzt zu werden vermag, die gemeinsam vom Transportband überspannt sind; diese Trägerabschnitte werden in vorbestimmten Rastermaß mit unterschiedlichen Längen vorgefertigt, wobei bevorzugt eine Grundlänge sowie deren eineinhalbfaches und deren doppeltes Mass vorhanden sein sollen.

Der Antrieb des Transportbandes ist nach einem weiteren Merkmal der Erfindung in einer an den Träger als Modul angefügten Antriebseinheit vorgesehen, welche auch die in die Schlinge des endlosen Transportbandes eingreifende Antriebswalze enthält. Auf deren Umfang ist zur Verbesserung des Einzuges des Faserbandes zumindest eine Druckrolle aufschwenkbar, die ihrerseits Teil der Antriebseinheit ist oder aber außerhalb der Antriebseinheit an deren Träger oder an dem -- letzteren gegen die Förderrichtung übergreifenden -- benachbarten Träger angelenkt ist.

Die erfindungsgemäße Ausführung ist besonders geeignet auch für das gleichmäßige Mischen von verschiedenen Faserkoponenten, z.B. von Baumwolle und Kunstfasern.

Durch die vorgeschlagene Aufteilung der Transporteinrichtung in einzelne, in Gruppen zusammengefaßte Transportbänder, ist es möglich, den geteilten Zuführbereich besser an die räumlichen Verhältnisse anzupassen. Bei einer Aufteilung etwa in zwei Gruppen ist es denkbar, jede Gruppe zum Zwecke einer Mischung für eine bestimmte Faserkomponente vorzusehen. Dadurch werden Verwechslungen bei der Nachführung von Reservekannen ausgeschlossen, und das Beschicken wird erleichtert.

Bezüglich weiterer Merkmale des Einlauftisches wird auf die Unteransprüche Bezug genommen.

Die Lösung der Aufgabe, das Zuführungsverfahren zu verbessern, besteht darin, die Zufuhr der Faserbänder und Reservebänder über einzeln jedem von ihnen zugeordnete Transportbänder durchzuführen, wobei jeweils ein Transportband für ein Faserband und ein Transportband für ein Reserveband steuerungsmässig paarweise zusammenwirken. Sensoren erkennen im Bereich einer Abgabestelle der Transportbänder den Faser- und Reservebandanfang, lösen über eine Steuerung den Unterbruch des Antriebes des jeweiligen Transportbandes aus, halten die Reservebänder in dieser Wartestellung und betätigen den Antrieb der Transportbänder für die Faserbänder nach dem Erfassen einer vorgegebenen Zahl von Faserbändern. Zudem erfassen im Bereich zwischen den Abzugseinrichtungen und den genannten Sensoren im Bereich der Abgabestelle vorgesehene Sensoren einer zweiten Reihe das Bandende eines auslaufenden oder gerissenen Faserbandes, veranlassen das Stillsetzen des das auslaufende Faserband tragenden Transportbandes und bewirken das zeitverzögerte Zuschalten eines mit diesem steuerungsmässig verbundenen, ein Reserveband tragenden Transportbandes. Das hintere Ende des Faserbandes und das vordere Ende des Reservebandes werden vorteilhafterweise nach der Abgabestelle zu einer vorgegebenen Überlappung zusammengeführt.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt jeweils in schematischer Wiedergabe:
Fig. 1: eine Draufsicht auf einen Einlauftisch einer Textilmaschine mit parallel zueinander vorgesehenen Transportbändern unterschiedlicher Länge;
Fig. 2. eine Seitenansicht zu Fig. 1;
Fig. 3: eine gegenüber Fig. 1 vergrößerte Draufsicht auf einen Übergabebereich zwischen den Transportbändern des Einlauftisches und einem nachgeordneten Förderband;
Fig. 4: die Draufsicht auf zwei Einlauftische mit gemeinsamen Übergabebereich;
Fig. 5: die Draufsicht auf einen Einlauftisch aus Modulen zusammengefügten Trägern für die nur teilweise angedeuteten Transportbänder;
Fig. 6: eine verkleinerte Seitenansicht zu Fig. 5 mit den Trägern als Teilen eines Gestells;
Fig. 7: einen vergrößerten Ausschnitt aus Fig. 6 mit zwei Modulen;
Fig. 8: vergrößerte Details aus Fig. 7;
Fig. 9: die Draufsicht auf Fig. 7;
Fig. 10: die Draufsicht auf Fig. 8;
Fig. 11: einen Querträger des Gestells als Teil der Fig. 8 in vergrößerter Frontansicht;
Fig. 12: eine weitere Ausführung des Querträgers nach Fig. 11;
Fig. 13: den Schnitt durch Fig. 12 nach deren Linie XIII - XIII;
Fig. 14: eine Umkehrrolle für ein Transportband in teilweise geschnittener Draufsicht;
Fig. 15: eine Antriebseinheit für ein Transportband als vergrößerten Ausschnitt aus Fig. 7.

An einem Einlauftisch 1 einer Textilmaschine werden Faserbänder 2 aus sog. Kannen 9 durch Abzugswalzenpaare 10 auf einzelne Transportbänder 8 abgezogen und gelangen auf diesen zu einer nachfolgenden Strecke 6. Jedem der Transportbänder 8 für die Faserbänder 2 ist ein anderes Transportband 8ₐ für ein Reserveband 7 zugeordnet, das einer Reservekanne 9ₐ entnommen wird.

Die im Beispiel der Fig. 1 bis 3 von einem Motor 12 mit querliegender Antriebswelle 13 angetriebenen Transportbänder 8, 8ₐ sind zu einer gemeinsamen Übergabe- oder Abgabestelle 11 geführt und mit nach innen gerichteten, nicht näher aufgezeigten Zahnprofilen versehen; diese stehen mit einem äusseren Zahnprofil einer Antriebswalze 14, 14ₐ und einer Abzugswalze 15, 15ₐ in Eingriff.

Die Antriebsverbindung zwischen der Antriebswelle 13 und den Antriebswalzen 14, 14ₐ erfolgt über einzelne, innerhalb der Antriebswalzen 14, 14ₐ nicht näher dargestellte Kupplungseinheiten. Zum Stillsetzen der einzelnen Transportbänder 8, 8ₐ sind außer den einzelnen Kupplungen ebenfalls nicht näher wiedergegebene Bremseinrichtungen vorgesehen.

Aus Gründen der Übersichtlichkeit wurde so weit wie möglich auf die detaillierte Darstellung der Verbindungen der einzelnen Lagerungen bzw. Aggregate zum feststehenden Maschinengestell verzichtet.

Zwischen dem der Strecke 6 am nächsten liegenden Abzugswalzenpaar 10ₐ und der Abgabestelle 11 sind zwei Sensorenreihen 18, 19 quer und oberhalb zu den Transportbändern 8, 8ₐ angeordnet. Dabei sind die Sensorenreihen 18, 19 mit die einzelnen Faserbänder 2 und Reservebänder 7 abtastenden Sensoren 20, 21 versehen (Fig. 3).

Im Anschluss an die Transportbänder 8, 8ₐ ist an der Abgabestelle 11 ein Förderband 3 angeordnet, auf welches die Faserbänder 2 aufgegeben und über einen Einlauftrichter 4 sowie eine Förderwalze 5 einem Streckwerk zugeleitet werden. Der Einlauftrichter 4 führt die parallel zueinander laufenden Faserbänder 2 bei der Förderwalze 5 zu einem Faservlies 22 zusammen.

Zusätzlich zu die Faserbänder 2 bzw. Reservebänder 7 leitenden Seitenführungen 23, 23ₐ des Einlauftrichters 4 sind oberhalb des Förderbandes 3 Führungsbleche 24, 25 vorhanden. Diese und/oder die Seitenführungen 23, 23ₐ können auch als um vertikale Achsen umlaufende Führungsbänder ausgebildet sein.

Der Antrieb des Förderbandes 3 wird -- nicht dargestellt -- vom Motor 12 abgeleitet. Die Kupplungen 16, Bremseinrichtungen 17, Sensoren 20, 21 sowie der Motor 12 sind steuerungsmässig mit einer Steuereinheit 26 verbunden.

Die Faserbänder 2 werden bei eingeschaltetem Motor 12 und in Eingriff stehenden Kupplungen 16 auf die umlaufenden Transportbänder 8 aufgelegt sowie automatisch oder manuell zwischen die Abzugswalzenpaare 10 gebracht, bei denen Klemmwalzen 27 schwenk- oder verschiebbar angeordnet sind.

Die so von den Transportbändern 8 geförderten Faserbänder 2 gelangen nacheinander oder gleichzeitig in den Erfassungsbereich der Sensoren 21 der in Förderrichtung z zweiten Sensorenreihe 19. Der Antrieb der Transportbänder 8 bzw. die Steuerung der Kupplungen 16 ist so geschaltet, dass beim Erfassen des Faserbandanfanges durch einen Sensor 21 die Kupplung 16 dieses Transportbandes 8 gelöst und durch die entsprechende Bremseinrichtung 17 sofort stillgesetzt wird. Dies gewährleistet eine genau positionierte Ausgangslage des Bandanfanges.

Sind sämtliche Faserbandanfänge durch die Sensoren 21 erfasst, kommen dank der Ausbildung der Steuerung alle Kupplungen 16 der Transportbänder 8 gleichzeitig wieder in Eingriff, und deren Bremseinrichtungen 17 werden gelöst. Sämtliche Faserbänder 2 treffen gleichzeitig auf das nachgeschaltete Förderband 3 auf; dieses übernimmt den Weitertransport der Faserbänder 2 und leitet sie zu jener Förderwalze 5, welche die zum Faservlies 22 zusammengeführten Faserbänder 2 an ein nicht näher aufgezeigtes Streckwerk abgibt.

Die Reservebänder 7 gelangen ihrerseits über ein Abzugswalzenpaar 10ₐ auf ihre Transportbänder 8ₐ, deren Kupplungen 16 dann unterbrochen werden, wenn der Reservebandanfang von jenen den Transportbändern 8ₐ zugeordneten Sensoren 21 erfasst wird. Mit dem Lösen der Kupplungen 16 der Transportbänder 8ₐ wird gleichzeitig durch die Bremseinrichtungen 17 ein sofortiger Stillstand der Transportbänder 8ₐ gewährleistet.

Die Zuschaltung eines der Transportbänder 8ₐ -- bzw. die Nachführung eines Reservebandes 7 -- erfolgt erst wieder dann, wenn über die Sensorenreihe 18 bzw. die Sensoren 20 das Auslaufen oder der Unterbruch eines Faserbandes 2 gemeldet wird. Die Zuschaltung geschieht je nach Abstand der Sensorenreihen 18 und 19 zeitverzögert.

Führungen 28 oberhalb der Transportbänder 8, 8ₐ sollen Bewegungsbahnen der Faser- bzw. Reservebänder 2 bzw. 7 auf den Transportbändern 8 bzw. 8ₐ seitlich begrenzen. Diese Führungen 28 sind fest mit einem Rahmengestell verbunden und können entlang eines Teiles oder über die gesamte Länge der Transportbänder 8, 8ₐ angebracht, gegebenenfalls mit einer zusätzlichen Führung für das Transportband 8, 8ₐ versehen sein.

Das Ansetzen der Reservebänder 7 über die Abzugswalzenpaare 10ₐ kann auch gleichzeitig mit dem Ansetzen der Transportbänder vorgenommen werden.

In Fig. 3 wird das Auslaufen eines Faserbandes 2 und die Nachführung eines Reservebandes 7 gezeigt. Das eigentliche Ansetzen des Reservebandes 7 an das auslaufende Ende des Faserbandes 2 erfolgt beim Auftreffen des Reservebandes 7 auf die Seitenführung 23 des Einlauftrichters 4. Im gezeigten Beispiel kommt es beim Auftreffen auf die Seitenführung 23 zu einer geringen Überlappung des Faserbandes 2 mit dem Anfang des Reservebandes 7. Es wäre auch denkbar, letzteren stumpf an das auslaufende Ende des Faserbandes 2 anzufügen.

Ebenso kann man im Bereich der Zusammenführung von Faserband 2 und Reserveband 7 zusätzliche horizontale oder vertikale Druckrollen anbringen, um die Haftkraft dieser Anfügstelle zu erhöhen. Nach dem Ansetzen des Reservebandes 7 wird dieses Teil des Faserbandes 2, während auf dem nunmehr leeren Transportband 8 ein neues Reserveband 7 manuell oder automatisch nachgeführt wird. Das neu nachgeführte Reserveband 7 gelangt dabei mit seinem Anfang in den Bereich des Sensors 21, wodurch -- wie vorher beschrieben -- der Antrieb dieses Transportbandes 8 unterbrochen wird. Das neu nachgeführte Reserveband 7 verbleibt in dieser Wartestellung.

Wie aus der Beschreibung des Verfahrensablaufes zu ersehen, ist die Sensorenreihe 19 für die Erfassung des Anfanges und die Sensorenreihe 18 für die Erfassung des Endes eines auslaufenden Faserbandes 2 bzw. Reservebandes 7 vorgesehen.

Will man auf die erste Sensorenreihe 18 verzichten, kann das Bandende bereits bei dem Abzugswalzenpaar 10, 10ₐ erfasst werden.

Es ist nicht zwingend erforderlich, die einzelnen Transportbänder 8, 8ₐ parallel zu führen; vielmehr können die Transportbänder 8, 8ₐ zur Abgabestelle 11 konvergierend, bzw. strahlenförmig angeordnet sein. Dies verdeutlichen die Winkel x, y zwischen den Einlauftischen 1ₐ, 1_{b} und einer durch im Mittelblech 23_{b} bestimmten Längsachse.

Bei einer weiteren erfindungsgemäßen Ausführung ist das das Reserveband 7 führende Transportband 8ₐ vertikal über oder unter dem das Faserband 2 führenden Transportband 8 vorgesehen. Dadurch kann die Zusammenführung des Reservebandanfangs mit dem Auslaufende des Faserbandes 2 direkt hinter der Abgabestelle 11 erfolgen.

Eine andere Ausführungsform enthält ein sog. Kehrblech, über das die Bänder 2, 7 nach der Abgabestelle 11 um etwa 90° aus ihrer Förderrichtung gelenkt werden, bevor sie das Streckwerk erreichen.

Die Fig. 5 bis 15 geben Details einer anderen Ausführung des Einlauftisches 1 mit seinen getrennt voneinander über Umlenkrollen 30 geführten sowie in Förderrichtung z durch Antriebswalzen 32 bewegten Transportbändern 8, 8ₐ einer beispielsweisen Breite b von 40 mm wieder.

Die Antriebswalze 32 ist im Unterschied zu Fig. 1 nicht an der Übergabestelle 11 nahe des Motors 12 vorgesehen, sondern Teil einer modulartigen Antriebseinheit 34, in die ein eigener Antrieb integriert ist. Diese Antriebseinheit 34 sitzt am Zuführende 35 eines i. w. horizontalen Trägers 38, der aus mehreren Trägerabschnitten 38ₐ, 38_{b}, 38_{c} zusammengefügt ist; diese werden gemäß Fig. 5 beispielsweise in drei unterschiedlichen Längen n₁, n₂, n₃ eingesetzt, um möglichst viele unterschiedliche Gesamtlängen n der Träger 38 herstellen zu können. Die Länge n₁ des Trägerabschnittes 38 entspricht der halben Länge n₃ des Trägerabschnittes 38_{c}, die Länge n₂ des Trägerabschnittes 38_{b} der eineinhalbfachen Länge n₁.

Die aus jenen Trägerabschnitten 38ₐ, 38_{b}, 38_{c} in gestaffelten Gesamtlängen n zusammengesetzten Träger 38 ruhen auf gemeinsamen Querträgern 40, 40ₐ. Bei der Ausführung der Fig. 11 liegt der aus einer Tragplatte 41 und Bügeln 42 bestehende Querträger 40 auf zwei vertikalen Stützen 44, wohingegen der Querträger 40ₐ in Fig. 12 als einstückiges Formteil hergestellt und im Bereich einer Aufsatzfläche 43 an eine Stütze 44 angeschraubt ist.

Jeder Träger 38 bildet mit seiner Antriebseinheit 34 und der andernends angebrachten Umlenkrolle 30 eine Austauscheinheit und ist mit den Querträgern 40, 40ₐ sowie den vertikalen Stützen 44 -- deren Fußbereiche in der Zeichnung vernachlässigt sind -- Teil eines Gestells 46 des Einlauftisches 1.

Das Untertrum 8ₜ des zwischen Umlenkrolle 30 und Antriebsrolle 32 aufgespannten Transportbandes 8 bzw. 8ₐ liegt im Bereich der Querträger 40, 40ₐ auf Stützrollen 48, die einen Durchhang unterbinden.

Die Träger 38 bzw. die Trägerabschnitte 38ₐ, 38_{b}, 38_{c} weisen gemäß Fig. 11 ein tragendes Rohrprofil 50 auf, unter das ein jene Stützrollen 48 aufnehmender Rohr- oder Rinnenansatz 52 genietet oder geschraubt ist. Auf dem Rohrprofil 50 sitzt ein U-Profil 54, dessen Profilschenkel 55, 55ₐ das im Profilraum 58 laufende Obertrum 8ₕ des Transportbandes 8, 8ₐ flankieren sowie das aufliegende Faserband 2 ebenso schützen wie der Rinnenansatz 52 das Untertrum 8ₜ.

Der Querschnitt des einen Profilschenkels 55 des U-Profils 54 ist länger als der des anderen Profilschenkels 55ₐ und übergreift mit einer Abkantung 56 die Kante des benachbarten Profilschenkels 55ₐ, um mit dessen U-Profil 54 eine geschlossene Einheit bilden zu können.

Die Träger 38 sind in Fig. 11 auf die Tragplatte 41 aufgeschraubt, hingegen in Fig. 12 zwischen zinnenartige Anformungen 39 des Querträgers 40 eingesetzt. Außerdem läßt Fig. 11 deutlich werden, daß sich hier die Rohr- oder Rinnenansätze 52 nur über einen Teil der Trägerlänge n bzw. n₁, n₂, n₃ erstrecken; sie sind im gewählten Ausführungsbeispiel mit einander überlappenden Querschnitten in Förderrichtung z hintereinander angeordnet.

Zum Spannen des Transportbandes 8, 8ₐ ist die Umlenkrolle 30 -- des Durchmesser d von beispielsweise 50 mm sowie der Umfangsbreite e von hier 42 mm -- im gebelartigen Lagerkörper 60 eines Stellarmes 62 gelagert, der am Rohrprofil 50 in dessen Längsachse M axial verschiebbar festliegt, beispielsweise durch Schrauben gehalten ist, welche -- einen Längsschlitz 64 des Rohrprofils 50 durchsetzend -- in einem Haltestück 66 sitzen.

Der Stellarm 62 ist in Längsrichtung geteilt, um die zwischen zwei Backenplatten 61 des Lagerkörpers 60 vorgesehene Umlenkrolle 30 leichter auswechseln zu können (Fig. 14).

Die Antriebseinheit 34 ist -- wie vor allem Fig. 15 wiedergibt -- am Zuführende 35 eines Rohrprofils 50 befestigt. Auf den Umfang ihrer Antriebsrolle 32 -- bzw. auf ein dort auflaufendes Faserband 2 -- ist eine Druckrolle 68 aufgelegt und mittels eines Schwingarmes 70 an eine Konsole 72 des benachbarten Trägers 50_{b} angelenkt. Ein in die Antriebseinheit 34 integrierter oder gemäß Fig. 8 in anderer Weise im Einzugsbereich angeordneter Sensor 74 steuert die Bandbewegung in Abhängigkeit vom Durchlauf des Faserbandes 2.

Zum Wechseln des Transportbandes 8, 8ₐ wird der Träger 38 von seinen Querträgern 40, 40ₐ abgehoben und die ortsveränderliche, als Spannrolle dienende Umlenkrolle 30 gelöst. Nach dem Aufbringen eines neuen Transportbandes 8 wird dieses durch die Umlenkrolle 30 gespannt, und der Träger 38 wird erneut eingesetzt.

## Patentansprüche

1. Einlauftisch zum Zuführen von Faserbändern (2) zu einer textilverarbeitenden Maschine, wobei die Faserbänder über Abzugseinrichtungen (10) einer Transporteinrichtung aufgelegt werden und jedem Faserband ein Reserveband (7) zugeordnet ist, das durch eine Abzugseinrichtung (10a) in einer Bereitschaftstellung gehalten sowie vor dem Auslaufen des Faserbandes so zuschaltbar ist, dass der Anfang des Reservebandes an das Ende des auslaufenden Faserbandes angesetzt wird,
dadurch gekennzeichnet,
dass die Transporteinrichtung einzelne, jedem Faserband (2) und jedem Reserveband (7) zugeordnete, mit den Abzugseinrichtungen (10; 34, 68) versehene Transportbänder (8, 8ₐ) aufweist und jedes der Transportbänder über einen steuerbaren Antrieb antreibbar ist.

2. Einlauftisch nach Anspruch 1, dadurch gekennzeichnet, dass die Transportbänder (8) für die Faserbänder (2) und die Transportbänder (8ₐ) für die Reservebänder (7) parallel sowie paarweise zueinander angeordnet sind.

3. Einlauftisch nach Anspruch 1 oder 2, dadurch gekennzeichnet, dass das Transportband (8) für das Faserband (2) und das Transportband (8ₐ) für das zugeordnete Reserveband (7) eine voneinander abhängige Steuerung aufweisen.

4. Einlauftisch mit ihm zugeordneten Spinnkannen für die Faserbänder und die Reservebänder nach einem der Ansprüche 1 bis 3, dadurch gekennzeichnet, dass die Zuführenden (35) der einzelnen Transportbänder (8, 8ₐ) im Bereich der jeweils zugeordneten Spinnkannen (9, 9ₐ) vorgesehen sind und sich die in Förderrichtung (z) hinteren Enden sämtlicher Transportbänder im Bereich einer gemeinsamen Abgabestelle (11) befinden.

5. Einlauftisch nach einem der Ansprüche 1 bis 4, dadurch gekennzeichnet, dass die Umlenkrollen (15, 15ₐ; 30) der Transportbänder (8, 8ₐ) am Zuführende (35) des Einlauftisches (1) Bestandteil der Abzugseinrichtung (10; 34, 68) sind.

6. Einlauftisch nach Anspruch 4 oder 5, dadurch gekennzeichnet, dass die Umlenkrollen (15, 15ₐ; 30) mit schwenkbaren Druckrollen (27, 27ₐ) zusammenwirken, durch die gegebenenfalls in ihrer das Faser- oder Reserveband (2; 7) klemmenden Stellung der Antrieb des Förderbandes (8, 8ₐ) einkuppelbar sind.

7. Einlauftisch nach einem der Ansprüche 1 bis 6, dadurch gekennzeichnet, dass die hinteren Enden der Transportbänder (8, 8ₐ) an der gemeinsamen Abgabestelle (11) koaxial auf einer Antriebswelle (13) gelagert und durch eine Steuereinrichtung (26) über den einzelnen Transportbändern zugeordnete Kupplungen (16) mit der Antriebswelle in Antriebverbindung bringbar sind, wobei gegebenenfalls jeder Kupplung (16) in Bezug auf das Maschinengestell eine Bremsvorrichtung (17) zugeordnet ist.

8. Einlauftisch nach einem der Ansprüche 1 bis 7, dadurch gekennzeichnet, dass die Transportbänder (8, 8ₐ) ein nach innen zeigendes Zahnprofil aufweisen sowie Führungs- und Antriebsrollen (15, 15ₐ, 14, 14ₐ) für die Transportbänder mit einer das Zahnprofil aufnehmenden Profilierung versehen sind.

9. Einlauftisch nach wenigstens einem der Ansprüche 1 bis 8, gekennzeichnet durch Transportbänder (8, 8ₐ) mit antistatischer Ausrüstung und nicht faserhaftender Oberfläche.

10. Einlauftisch nach wenigstens einem der Ansprüche 1 bis 9, dadurch gekennzeichnet, dass zum Erkennen und/oder Positionieren des Faser- bzw. Reservebandendes oder- anfanges den einzelnen Transportbändern (8, 8ₐ) Sensoren (20, 21) zugeordnet sind, die gegebenenfalls im Bereich nach den Abzugseinrichtungen (10, 10ₐ; 34, 68) und im Bereich vor der Abgabestelle (11) jeweils an jedem Transportband vorgesehen sind.

11. Einlauftisch nach wenigstens einem der Ansprüche 1 bis 10, dadurch gekennzeichnet, dass die Transportbänder (8, 8ₐ) für die Faserbänder (2) und die Reservebänder (7) in einer Ebene angeordnet sind und diese Ebene bevorzugt horizontal verläuft.

12. Einlauftisch nach wenigstens einem der Ansprüche 1 bis 10, dadurch gekennzeichnet, dass jeweils ein Transportband (8) für ein Faserband (2) und ein Transportband (8ₐ) für ein Reserveband (7) übereinander angeordnet sind.

13. Einlauftisch nach wenigstens einem der Ansprüche 1 bis 12, dadurch gekennzeichnet, dass Gruppen von Transportbändern (8, 8ₐ) in unterschiedlichen Richtungen zur gemeinsamen Abgabestelle (11) vorgesehen sind (Fig. 4).

14. Einlauftisch nach wenigstens einem der Ansprüche 1 bis 13, dadurch gekennzeichnet, dass die Transportbänder (8, 8ₐ) mit seitlichen Führungen für das Faser- bzw. Reserveband (2 bzw. 7) versehen sind.

15. Einlauftisch nach wenigstens einem der Ansprüche 1 bis 14, dadurch gekennzeichnet, dass zwischen dem Einlauf in die textilverarbeitende Maschine und der Abgabestelle (11) der Transportbänder (8, 8ₐ) Führungsmittel (23, 23ₐ, 24, 25) zum Zusammenführen der einzelnen Faserbänder (2 bzw. 7) zu einem Faservlies (22) vorgesehen sind.

16. Einlauftisch nach Anspruch 15, dadurch gekennzeichnet, dass die Führungsmittel (23, 23ₐ, 24, 25) mit Führungen zum Ansetzen des Anfanges eines nachgeführten Reservebandes (7) an das Ende eines auslaufenden Faserbandes (2) versehen sind, wobei den Führungen bevorzugt Druckwalzen zugeordnet sind.

17. Einlauftisch nach wenigstens einem der voraufgehenden Ansprüche, dadurch gekennzeichnet, dass jedes Transportband (8, 8ₐ) an einem gesonderten Träger (38) austauschbar angebracht ist.

18. Einlauftisch nach Anspruch 17, dadurch gekennzeichnet, dass der Träger (38) an einem Ende eine Antriebswalze (32) sowie am anderen Ende eine Umlenkrolle (30) aufweist, wobei bevorzugt Antriebswalze (32) und/oder Umlenkrolle (30) als Spannrolle am Träger (38) axial bewegbar sind/ist.

19. Einlauftisch nach wenigstens einem der Ansprüche 1 bis 18, dadurch gekennzeichnet, dass der Träger (38) aus einem Rohrprofil (50) und einem auf dieses aufgesetzten U-Profil (54) besteht, in dessen Profilraum (58) ein Trum (8ₕ) des Transportbandes (8, 8ₐ) angeordnet ist.

20. Einlauftisch nach wenigstens einem der Ansprüche 1 bis 19, dadurch gekennzeichnet, dass unterhalb des Rohrprofils (50) ein Rohr- oder Rinnenansatz (52) und/oder wenigstens eine Stützrolle (48) für das untere Trum (8ₜ) des Transportbandes (8, 8ₐ) angebracht sind/ist.

21. Einlauftisch nach einem der Ansprüche 17 bis 20, dadurch gekennzeichnet, daß der Träger (38) aus axialen Trägerabschnitten (38ₐ bis 38_{c}) zusammengesetzt ist, die gemeinsam vom Transportband (8, oder 8ₐ) überspannt sind, wobei gegebenenfalls die Längen (n₁ bzw. n₃) der Trägerabschnitte (38_{b} bzw. 38_{c}) das Eineinhalbfache bzw. das Mehrfache der Länge (n₁) einer Trägerabschnitteinheit (38ₐ) sind.

22. Einlauftisch nach wenigstens einem der Ansprüche 17 bis 21, dadurch gekennzeichnet, dass mehrere parallele Träger (38) von zumindest einem gemeinsamen Querträger (40, 40ₐ) als Teil des Gestells (46) des Einlauftisches (1) erfasst sind, wobei der Querträger (40, 40ₐ) gegebenenfalls auf zumindest einer Stütze (44) des Gestells ruht.

23. Einlauftisch nach Anspruch 22, dadurch gekennzeichnet, dass der Querträger (40) eine Tragplatte (41) für nebeneinanderliegende Träger (38) enthält, oder dass der Querträger (40ₐ) einstückig ausgebildet und mit Einformungen zum Einsetzen einzelner Träger versehen ist.

24. Einlauftisch nach wenigstens einem der Ansprüche 1 bis 23, dadurch gekennzeichnet, dass der Antrieb des Transportbandes (8, 8ₐ) in einer an den Träger (38) als Modul angefügten Antriebseinheit (34) vorgesehen ist, welche die in die Schlinge des Transportbandes (8, 8ₐ) eingreifende Antriebswalze (32) enthält.

25. Einlauftisch nach wenigstens einem der Ansprüche 1 bis 24, gekennzeichnet, durch zumindest eine auf den Umfang der Antriebswalze (32) aufschwenkbare Druckrolle (68), die Teil der Antriebseinheit (34) ist oder die außerhalb der Antriebseinheit (34) an deren Träger (50) oder an dem letzteren gegen die Förderrichtung (z) übergreifenden benachbarten Träger (50_{b}) angelenkt ist.

26. Einlauftisch nach Anspruch 25, gekennzeichnet, durch einen die Druckrolle (68) tragenden Schwingarm (70) an einer Konsole (72).

27. Einlauftisch nach wenigstens einem der Ansprüche 1 bis 26, dadurch gekennzeichnet, dass die Umlenkrolle (30) drehbar im Lagerkörper (60) eines axial vom Träger (38) abragenden und an ihm verschiebbaren Stellarmes (62) vorgesehen ist.

28. Verfahren zum Zuführen von Faserbändern (2) zu einer textilverarbeitenden Maschine, wobei die Faserbänder über Abzugseinrichtungen (10) einer Transporteinrichtung eines Einlauftisches (1) aufgelegt werden und jedem Faserband ein Reserveband (7) zugeordnet ist, das durch eine Abzugseinrichtung (10a) in einer Bereitschaftstellung gehalten sowie vor dem Auslaufen des Faserbandes zugeschaltet wird, und wobei der Anfang des Reservebandes an das Ende des auslaufenden Faserbandes angesetzt wird, dadurch gekennzeichnet, dass die Faserbänder (2) und Reservebänder (7) über einzeln jedem von ihnen zugeordnete Transportbänder (8, 8ₐ) zugeführt werden, dass jeweils ein Transportband (8) für ein Faserband (2) und ein Transportband (8ₐ) für ein Reserveband (7) steuerungsmässig paarweise zusammenwirken, und dass Sensoren (21) im Bereich einer Abgabestelle (11) der Transportbänder (8, 8ₐ) den Faser- und Reservebandanfang erkennen sowie über eine Steuerung (26) den Antrieb des jeweiligen Transportbandes unterbrechen, die Reservebänder (7) in dieser Wartestellung halten und den Antrieb der Transportbänder (8) für die Faserbänder (2) nach dem Erfassen einer vorgegebenen Zahl von Faserbändern (2) betätigen.

29. Verfahren nach Anspruch 28, dadurch gekennzeichnet, dass das Bandende eines auslaufenden oder gerissenen Faserbandes (2) im Bereich zwischen den Abzugseinrichtungen (10; 34, 68) und den Sensoren (21) im Bereich der Abgabestelle (11) von einer zweiten Reihe von Sensoren (20) erfasst wird, dass sie das ein auslaufendes Faserband (2) tragende Transportband (8) zum Stillsetzen steuert sowie das Zuschalten eines mit diesem steuerungsmässig verbundenen, ein Reserveband (7) tragenden Transportbandes (8ₐ) zeitverzögert bewirkt, wobei das hintere Ende des Faserbandes (2) und das vordere Ende des Reservebandes (7) nach der Abgabestelle (11) zu einer vorgegebenen Überlappung zusammengeführt werden.

## Claims

1. Feeding table for feeding fibre slivers (2) to a textile-processing machine, whereby the fibre slivers are placed on a conveying device through draw-off devices (10) with each fibre sliver being provided with a reserve sliver (7) which is kept in a standby position by a draw-off device (10a) and which can be introduced before the fibre sliver runs out in such a way that the beginning of the reserve sliver is pieced to the end of the fibre sliver which is running out, characterized in that the conveying device comprises conveying belts (8, 8,a) which are allocated to each fibre sliver (2) and each reserve sliver (7) and provided with the draw-off devices (10; 34, 68), and that each of the conveying belts is drivable by means of a controllable drive.

2. Feeding table as claimed in claim 1, characterized in that the conveying belts (8) for the fibre slivers (2) and the conveying belts (8a) for the reserve slivers (7) are arranged parallel and in pairs to each other.

3. Feeding table as claimed in claim 1 or 2, characterized in that the conveying belt (8) for the fibre sliver (2) and the conveying belt (8a) for the allocated reserve sliver (7) comprise a control unit which depends on one another.

4. Feeding table with spinning cans allocated thereto for the fibre slivers and the reserve slivers as claimed in one the claims 1 to 3, characterized in that the feeding ends (35) of the individual conveying belts (8, 8a) are provided in the region of the respectively allocated spinning cans (9, 9a) and that the rear ends of all conveying belts as seen in the conveying direction (z) are disposed in the region of a joint delivery position (11).

5. Feeding table as claimed in one the claims 1 to 4, characterized in that the deflection pulleys (15, 15a; 30) of the conveying belts (8, 8a) at the feeding end (35) of the feeding table (1) are part of the draw-off device (10; 34, 68).

6. Feeding table as claimed in claim 4 or 5, characterized in that the deflection pulleys (15, 15a; 30) cooperate with swivellable pressure rollers (27, 27a) by means of which the drive of the conveying belt (8, 8a) can be coupled in the position in which the fibre sliver or reserve sliver (2; 7) is possibly clamped thereby.

7. Feeding table as claimed in one of the claims 1 to 6, characterized in that the rear ends of the conveying belts (8, 8a) are coaxially held on a drive shaft (13) at the joint delivery position (11) and that they can be brought to a driving connection with the drive shaft by a control device (26) via couplings (16) allocated to the individual conveying belts, whereby each coupling (16) is optionally provided with a braking apparatus (17) with respect to the machine frame.

8. Feeding table as claimed in one of the claims 1 to 7, characterized in that the conveying belts (8, 8a) are provided with an inwardly directed toothed profile and that the guide and drive rollers (15, 15a, 14, 14a) for the conveying belts are provided with profiling for accepting the toothed profile.

9. Feeding table as claimed in at least one of.the claims 1 to 8, characterized by conveying belts (8, 8a) with anti-static equipment and non-fibre-dragging surface.

10. Feeding table as claimed in at least one of the claims 1 to 9, characterized in that sensors (20, 21) are allocated to the individual conveying belts (8, 8a) for recognizing and/or positioning the beginning or the end of the fibre sliver or reserve sliver, said sensors being optionally provided in the region of the draw-off devices (10, 10a; 34, 68) and in the region of the delivery position (11) at each conveying belt.

11. Feeding table as claimed in at least one of the claims 1 to 10, characterized in that the conveying belts (8, 8a) for the fibre slivers (2) and the reserve slivers (7) are disposed at one level and that said level preferably extends horizontally.

12. Feeding table as claimed in at least one of the claims 1 to 10, characterized in that one conveying belt (8) for the fibre sliver (2) and one conveying belt (8a) for a reserve sliver (7) are disposed above one another.

13. Feeding table as claimed in at least one of the claims 1 to 12, characterized in that groups of conveying belts (8, 8a) are provided in different directions to the joint delivery position (11) (Fig. 4).

14. Feeding table as claimed in at least one of the claims 1 to 13, characterized in that the conveying belts (8, 8a) are provided with lateral guides for the fibre sliver or reserve sliver (2 or 7).

15. Feeding table as claimed in at least one of the claims 1 to 14, characterized in that between the feeding into the textile-processing machine and the delivery position (11) of the conveying belts (8, 8a) there are provided guiding means (23, 23a, 24, 25) for joining the individual fibres slivers (2 or 7) into a fibre fleece (22).

16. Feeding table as claimed in claim 15, characterized in that the guiding means (23, 23a, 24, 25) are provided with guides for piecing the beginning of an entrained reserve sliver (7) to the end of a fibre sliver (2) which is running out, whereby pressure rollers are preferably allocated to said guides.

17. Feeding table as claimed in at least one of the previous claims, characterized in that each conveying belt (8, 8a) is exchangeably attached to a separate carrier (38).

18. Feeding table as claimed in claim 17, characterized in that the carrier (38) comprises at the one end a drive roller (32) and at the other end a deflection pulley (30), whereby preferably the drive roller (32) and/or the deflection pulley (30) is/are axially moveable as take-up pulley on the carrier (38).

19. Feeding table as claimed in at least one of the claims 1 to 18, characterized in that the carrier (38) consists of a tube profile (50) and a U-profile (54) disposed thereon, in whose profile space (58) there is disposed a strand (8h) of the conveying belt (8, 8a).

20. Feeding table as claimed in at least one of the claims 1 to 19, characterized in that below the tube profile (50) there is/are attached a tube or duct socket (52) and/or at least one support roller (48) for the lower strand (8t) of the conveying belt (8, 8a).

21. Feeding table as claimed in at least one of the claims 17 to 20, characterized in that the carrier (38) consists of axial carrier sections (38a to 38c) which are jointly traversed by the conveying belt (8, or 8a), whereby optionally the lengths (n1 or n3) of the carrier sections (38b or 38c) are one and a half times the length (n1) of a carrier section unit or a plurality thereof.

22. Feeding table as claimed in at least one of the claims 17 to 21, characterized in that several parallel carriers (38) are taken hold of by at least one joint lateral beam (40, 40a) as part of the frame (46) of the feeding table, whereby the lateral beam (40, 40a) optionally rests on at least one support (44) of the frame.

23. Feeding table as claimed in claim 22, characterized in that the lateral beam (40) comprises a carrier plate (41) for adjacent carriers (38), or that the lateral beam (40a) is made up of one part and provided with moulded recesses for inserting individual carriers.

24. Feeding table as claimed in at least one of the claims 1 to 23, characterized in that the drive of the conveying belt (8, 8a) is provided as a drive unit (34) attached to the carrier (38) as module, which drive unit comprises the drive roller (32) enganging into the loop of the conveying belt (8, 8a).

25. Feeding table as claimed in at least one of, the claims 1 to 24, characterized by at least one pressure roller (68) which is swivellable onto the circumference of the drive roller (32) and which is part of the drive unit (34) or which is coupled outside of the drive unit (34) to its carrier (50) or to the carrier (50b) adjacent to the latter and overlapping against the conveying direction (z).

26. Feeding table as claimed in claim 25, characterized by a swivelling arm (70) in a console (72) carrying the pressure roller (68).

27. Feeding table as claimed in at least one of the claims 1 to 26, characterized in that the deflection pulley (30) is provided rotatably in the bearing body (60) of an actuating arm (62) projecting axially from the carrier (38) and being displaceable towards it.

28. Method for feeding fibre slivers (2) to a textile-processing machine, whereby the fibre slivers are placed onto the conveying device of a feeding table (1) by means of draw-off devices (10) and a reserve sliver is allocated to each fibre sliver, which reserve sliver is held by a draw-off device (10a) in a standby position and which is switched on before the fibre sliver runs out, and whereby the beginning of the reserve sliver is pieced to the end of the exiting fibre sliver, characterized in that the fibre slivers (2) and the reserve slivers (7) are fed by means of conveying belts (8, 8a) individually allocated to each of them, and that a conveying belt (8) for a fibre sliver (2) and a conveying belt (8a) for a reserve sliver (7) cooperate in pairs with respect to the control, and that sensors (21) recognize the beginning of a fibre sliver or a reserve sliver in the region of a delivery position (11) of the conveying belts (8, 8a) and interrupt the drive of the respective conveying belt by means of a control unit (26), and keep the reserve slivers (7) in said standby position and actuate the drive of the conveying belts (8) for the fibre slivers (2) after recognizing a predetermined number of fibre slivers (2).

29. Method as claimed in claim 28, characterized in that the sliver end of an exiting or broken fibre sliver (2) in the region between the draw-off devices (10; 34, 68) and the sensors (21) is registered in the region of the delivery position (11) by a second row of sensors (20), and that said row of sensors brings the conveying belt (8) carrying the outgoing fibre sliver 82) to a standstill and causes the conveying belt (8a), which is connected to said first conveying belt (8) via the control unit and which carries the reserve sliver (7), to start up with a delay, whereby the rear end of the fibre sliver (2) and the front end of the reserve sliver (7) are joined into a predetermined overlapping after the delivery position (11).

## Revendications

1. Table d'alimentation pour amener des rubans de fibres (2) vers une machine de traitement de textiles, où les rubans de fibres sont déposés sur un arrangement de transport via des arrangements d'extraction (10), et un ruban de réserve (7) est adjoint à chaque ruban de fibres, ruban de réserve qui est maintenu dans une position d'attente par un arrangement d'extraction (10a) et qui peut être raccordé avant la fin du ruban de fibres se terminant, de telle sorte que le début du ruban de réserve soit rattaché avec la fin du ruban de fibres se terminant,
caractérisée par le fait que
que l'arrangement de transport possède des bandes de transport inviduelles (8, 8ₐ), adjointes à chaque ruban de fibres (2) et à chaque ruban de réserve (7) et pourvues des arrangements d'extraction (10; 34, 68), et que chacune des bandes de transport peut être entraînée par un entraînement commandable.

2. Table d'alimentation selon revendication 1,
caractérisée par le fait que
les bandes de transport (8) pour les rubans de fibres (2) et les bandes transport (8ₐ) pour les rubans de réserve (7) sont disposées d'une manière parallèle et accouplées l'une par rapport à l'autre.

3. Table d'alimentation selon revendication 1 ou 2,
caractérisée par le fait que
la bande de transport (8) pour le ruban de fibres (2) et la bande de transport (8ₐ) pour le ruban de réserve (7) adjoint possèdent des commandes dépendantes l'une de l'autre.

4. Table d'alimentation avec des pots de filature qui lui sont adjoints, pour les rubans de fibres et les rubans de réserve selon l'une des revendications 1 à 3,
caractérisée par le fait que
les extrémités d'amenée (35) des bandes de transport individuelles (8, 8ₐ) sont prévues dans la zone des pots de filature (9, 9ₐ) adjoints respectivement, et les extrémités postérieures de toutes les bandes de transport se trouvent dans la zone d'un poste de livraison commun (11), vu dans le sens de transport (z).

5. Table d'alimentation selon l'une des revendications 1 à 4,
caractérisée par le fait que
les galets de renvoi (15, 15ₐ; 30) des bandes de transport (8, 8ₐ), à l'extrémité d'amenée (35) de la table d'alimentation (1), sont parties intégrantes de l'arrangement d'extraction (10; 34, 68).

6. Table d'alimentation selon revendication 4 ou 5,
caractérisée par le fait que
les galets de renvoi (15, 15ₐ; 30) agissent concointement avec des rouleaux de pression basculables (27, 27ₐ) par lesquels, le cas échéant, dans leur position de pinçage du ruban de fibres ou du ruban de réserve (2; 7), l'entraînement de la bande de transport (8, 8ₐ) peut être accouplé.

7. Table d'alimentation selon l'une des revendications 1 à 6,
caractérisée par le fait que
les extrémités postérieures des bandes de transport (8, 8ₐ) sont maintenues dans le poste de livraison commun (11) d'une manière coaxiale sur un arbre d'entraînement (13), et que des accouplements (16) adjoints au-dessus des bandes de transport individuelles peuvent être amenés en liaison d'entraînement avec l'arbre d'entraînement par un arrangement de commande (26), et où, le cas échéant, un dispositif de freinage (17) est adjoint à chaque accouplement (16) par rapport au bâti de machine.

8. Table d'alimentation selon l'une des revendications 1 à 7,
caractérisée par le fait que
les bandes de transport (8, 8ₐ) possèdent un profil en dents orienté vers l'intérieur, ainsi que des rouleaux de guidage et d'entraînement (15, 15ₐ, 14, 14ₐ) pour les bandes de transport sont pourvus d'un profil épousant le profil en dents.

9. Table d'alimentation selon au moins une des revendications 1 à 8,
caractérisée par
des bandes de transport (8, 8ₐ) ayant un apprêtage anti-statique et une surface n'accrochant pas les fibres.

10. Table d'alimentation selon au moins une des revendications 1 à 9,
caractérisée par le fait que,
pour reconnaître et/ou positionner la fin ou le début du ruban de fibres respectivement du ruban de réserve, des détecteurs (20, 21) sont adjoints aux bandes de transport individuelles (8, 8ₐ), et sont prévus, le cas échéant, dans la zone située après les arrangement d'extraction (10, 10ₐ; 34, 68) et dans la zone située avant le poste de livraison (11), à chaque bande de transport respective.

11. Table d'alimentation selon au moins une des revendications 1 à 10,
caractérisée par le fait que
les bandes de transport (8, 8ₐ) pour les rubans de fibres (2) et les rubans de réserve (7) sont disposées dans un plan, et ce plan se trouve de préférence à l'horizontale.

12. Table d'alimentation selon au moins une des revendications 1 à 10,
caractérisée par le fait
qu'une bande de transport (8) pour un ruban de fibres (2) respectif et une bande de transport (8ₐ) pour un ruban de réserve (7) respectif sont disposées l'une au-dessus de l'autre.

13. Table d'alimentation selon au moins une des revendications 1 à 12,
caractérisée par le fait que
des groupes de bandes de transport (8, 8ₐ) sont prévus (figure 4) dans des directions différentes par rapport au poste de livraison commun (11).

14. Table d'alimentation selon au moins une des revendications 1 à 13,
caractérisée par le fait que
les bandes de transport (8, 8ₐ) sont pourvues de guidages latéraux pour le ruban de fibres respectivement le ruban de réserve (2 respectivement 7).

15. Table d'alimentation selon au moins une des revendications 1 à 14,
caractérisée par le fait que,
entre l'entrée dans la machine de traitement de textiles et le poste de livraison (11) des bandes de transport (8, 8ₐ), des moyens de guidage (23, 23ₐ, 24, 25) sont prévus pour joindre les rubans de fibres individuels (2 respectivement 7) en un voile de fibres (22).

16. Table d'alimentation selon revendication 15,
caractérisée par le fait que
les moyens de guidage (23, 23ₐ, 24, 25) sont pourws de guidages utilisés pour rattacher le début d'un ruban de réserve (7) amené à la fin d'un ruban de fibres (2) se terminant, et où, de préférence, des rouleaux de pression sont adjoints aux guidages.

17. Table d'alimentation selon au moins une des revendications précédentes,
caractérisée par le fait que
chaque bande de transport (8, 8ₐ) est installée d'une manière échangeable sur un porteur (38) particulier.

18. Table d'alimentation selon revendication 17,
caractérisée par le fait que
le porteur (38) possède un rouleau d'entraînement (32) à une extrémité et un galet de renvoi (30) à l'autre extrémité, et où de préférence le rouleau d'entraînement (32) et/ou le galet de renvoi (30) sont/est mobile(s) axialement sur le porteur (38) comme rouleau de tension.

19. Table d'alimentation selon au moins une des revendications 1 à 18,
caractérisée par le fait que
le porteur (38) est constitué d'un profil en tube (50) et d'un profil en U (54) monté sur celui-ci, et que, dans l'espace de profil (58) du profil en U, est disposé un compartiment de puits (8ₕ) de la bande de transport (8, 8ₐ).

20. Table d'alimentation selon au moins une des revendication 1 à 19,
caractérisée par le fait que,
sous le profil en tube (50), une rallonge de tube ou de conduite (52) et/ou au moins un rouleau de support (48) pour le puit inférieur (8ₜ) de la bande de transport (8, 8ₐ) sont/est monté(s).

21. Table d'alimentation selon l'une des revendications 17 à 20,
caractérisée par le fait que
le porteur (38) est constitué de sections axiales de porteur (38ₐ à 38_{c}) qui, ensemble, sont recouvertes par la bande de transport (8 ou 8ₐ), et où, le cas échéant, les longueurs (n₁ respectivement n₃) des sections de porteur (38_{b} respectivement 38_{c}) sont une fois et demi respectivement plusieurs fois la longueur (n₁) d'une unité de section de porteur (38ₐ).

22. Table d'alimentation selon au moins une des revendications 17 à 21,
caractérisée par le fait que
plusieurs porteurs parallèles (38) sont réunis par au moins un porteur transversal commun (40, 40ₐ) en tant que partie du bâti (46) de la table d'alimentation (1), et où le porteur transversal (40, 40ₐ) repose, le cas échéant, sur au moins un appui (44) du bâti.

23. Table d'alimentation selon revendication 22,
caractérisée par le fait que
le porteur transversal (40) comprend une plaque porteuse (41) pour des porteurs (38) reposant l'un à côté de l'autre, ou que le porteur transversal (40ₐ) est formé d'une seule pièce et qu'il est pourvu de moulures pour la mise en place de porteurs individuels.

24. Table d'alimentation selon au moins une des revendications 1 à 23,
caractérisée par le fait que
l'entraînement de la bande de transport (8, 8ₐ) est prévu dans une unité d'entraînement (34) ajoutée comme module au porteur (38), unité qui comprend le rouleau d'entraînement (32) s'engrenant dans la boucle de la bande de transport (8, 8ₐ).

25. Table d'alimentation selon au moins une des revendications 1 à 24,
caractérisée par
au moins un rouleau de pression (68) pouvant être basculé sur la circonférence du rouleau d'entraînement (32), qui fait partie de l'unité d'entraînement (34) ou qui est articulé sur son porteur (50), en dehors de l'unité d'entraînement (34), ou articulé sur le porteur voisin (50_{b}), recouvrant le porteur (50) contre le sens de transport (z).

26. Table d'alimentation selon revendication 25,
caractérisée par
un bras basculant (70) portant le rouleau de pression (68), disposé sur une console (72).

27. Table d'alimentation selon au moins une des revendications 1 à 26,
caractérisée par le fait que
le galet de renvoi (30) est prévu rotatif dans le corps de palier (60) d'un bras de réglage (62), ressortant du portteur (38) d'une manière axiale et déplaçable sur celui-ci.

28. Procédé pour amener des rubans de fibres (2) vers une machine de traitement de textiles, où les rubans de fibres sont disposés sur un arrangement de transport d'une table d'alimentation (1) via des arrangements d'extraction (10), et un ruban de réserve (7) est adjoint à chaque ruban de fibres, ruban de réserve qui est maintenu dans une position d'attente par un arrangement d'extraction (10ₐ) et est raccordé avant la fin du ruban de fibres se terminant, et où le début du ruban de réserve est rattaché avec la fin du ruban de fibres se terminant,
caractérisé par le fait que
les rubans de fibres (2) et les rubans de réserve (7) sont amenés par des bandes de transport (8, 8ₐ) adjointes individuellement à chacun d'eux, qu'une bande de transport (8) pour un ruban de fibres respectif (2) et une bande de transport (8ₐ) pour un ruban de réserve respectif (7) agissent conjointement, accouplées en ce qui concerne la commande, et que des détecteurs (21), situés dans la zone d'un poste de livraison (11) des bandes de transport (8, 8ₐ), reconnaissent le début du ruban de fibres et du ruban de réserve, et, par une commande (26), interrompent l'entraînement de la bande de transport respective, maintiennent les rubans de réserve (7) dans cette position d'attente, et actionnent l'entraînement des bandes de transport (8) pour les rubans de fibres (2) après la saisie d'un nombre prédéterminé de rubans de fibres (2).

29. Procédé selon revendication 28,
caractérisé par le fait que
l'extrémité de ruban d'un ruban de fibres (2) se terminant ou étant arraché, dans la zone située entre les arrangements d'extraction (10; 34, 68) et les détecteurs (21), est enregistrée, dans la zone du poste de livraison (11), par une deuxième rangée de détecteurs (20), qu'elle commande la mise à l'arrêt de la bande de transport (8) transportant un ruban de fibres (2) se terminant, ainsi qu'elle déclenche d'une manière retardée dans le temps le raccordement d'une bande de transport (8ₐ) transportant un ruban de réserve (7), qui est reliée avec celle-ci du point de vue commande, et où l'extrémité postérieure du ruban de fibres (2) et l'extrémité antérieure du ruban de réserve (7) sont dirigées l'une vers l'autre après le poste de livraison (11), jusqu'à un recouvrement prédéterminé.
